# FASCICULE DE BREVET EUROPEEN

(11) **EP 2 507 782 B1**
(45) Date de publication et mention de la délivrance du brevet: **18.02.2015**
(21) Numéro de dépôt: 10805251.5
(22) Date de dépôt: 02.12.2010
(51) Int. Cl.: G09F 3/16, G09F 3/20

(54) **TABLETTE POUR ÉTIQUETTE ÉLECTRONIQUE ET PRÉSENTOIR**
REGAL FÜR EIN ELEKTRONISCHES ETIKETT UND ANZEIGESTÄNDER
SHELF FOR ELECTRONIC LABEL AND DISPLAY STAND

(30) Priorité: 03.12.2009 FR 0905854
(43) Date de publication de la demande: 10.10.2012
(73) Titulaire: HMY, 89470 Moneteau (FR)
(72) Inventeur: BERTHAUD, Philippe, F-89700 Tonnerre (FR)
(74) Mandataire: Santarelli
(86) Numéro de dépôt international: PCT/FR2010/000804
(87) Numéro de publication internationale: WO 2011/067487

(56) Documents cités:
- WO-A1-97/48862
- US-A- 6 126 125
- US-A1- 2002 146 282
- US-A1- 2004 178 308
- US-A1- 2008 282 592

## Description

La présente invention concerne une tablette comportant une barrette porte-étiquette notamment pour étiquette électronique et un présentoir comportant de telles tablettes.

Les barrettes porte-étiquette sont couramment utilisées notamment dans les magasins et lieux de stockage, en tête de présentoir, pour recevoir des étiquettes portant des informations relatives aux objets stockés sur l'étagère, telles que par exemple, le prix, la référence produit, la marque ou toute autre information. Ces informations peuvent être codées, au moyen par exemple d'un code couleur, d'un code-barres ou de tout autre code adapté. Ces indications permettent ainsi de trouver plus facilement les objets cherchés et/ou d'obtenir des informations les concernant, en particulier leurs prix.

Ces barrettes porte-étiquette sont souvent des éléments allongés, s'étendant longitudinalement sur tout ou partie de la longueur de l'étagère, placés contre le champ de l'étagère et pouvant recevoir une ou plusieurs étiquettes. Les étiquettes peuvent être en papier et imprimées ou électroniques. Une étiquette électronique se présente sous la forme générale d'un parallélépipède rectangle, de faible épaisseur, sur la face avant duquel est prévu un écran d'affichage, par exemple à cristaux liquides. Le contenu de l'affichage est commandé par un microprocesseur pouvant être piloté à distance, par l'ordinateur central du magasin ou du lieu de stockage. Il est donc nécessaire d'utiliser des barrettes aptes à recevoir de telles étiquettes électroniques.

Les publications FR 2 910 683 et FR 2 870 034 décrivent des portes-étiquettes aptes à recevoir une étiquette électronique et orientable pour présenter l'étiquette électronique de manière inclinée par rapport au plan général de l'étagère qui la porte. La lisibilité des informations figurant sur l'étiquette électronique est ainsi optimisée. Ces portes-étiquettes sont néanmoins peu fiables car ils sont susceptibles de se détacher de l'étagère. En outre, leur fabrication est onéreuse et leur utilisation impose une manutention supplémentaire de pièces détachées. De plus, les portes-étiquettes connus sont dédiés à une utilisation unique, celle de recevoir des étiquettes électroniques, et ne peuvent pas remplir d'autres fonctions.

D'autres supports d'étiquettes électroniques, réalisés par exemple en aluminium, sont également utilisés en combinaison avec certaines étagères dont le nez est conçu à l'origine pour recevoir des étiquettes en papier. Ces supports d'étiquettes, fixés sur le nez d'une étagère, permettent ainsi de transformer une étagère dédiée aux étiquettes en papier en une étagère pouvant recevoir une étiquette électronique. Ces supports d'étiquettes sont toutefois coûteux et peu pratiques à utiliser. De plus ils risquent d'être détachés de l'étagère par inadvertance ou malveillance. Ils sont donc peu fiables, surtout lorsqu'ils sont utilisés dans des magasins de grande distribution.

La présente invention vise à remédier à ces inconvénients et à offrir une alternative aux portes-étiquettes existants en proposant une tablette pourvue d'une barrette porte-étiquette apte à recevoir des étiquettes électroniques, cette tablette étant facile et peu onéreuse à produire, d'utilisation fiable et simple, et permettant de remplir d'autres fonctions tout en répondant aux normes actuelles, notamment la norme EN 65031. La présente invention propose également un présentoir comportant de telles tablettes.

L'invention concerne une tablette comportant au moins un panneau et une barrette porte-étiquette notamment pour recevoir une étiquette électronique. Cette tablette est remarquable en ce que la barrette comporte une forme en L pourvue d'une aile inférieure reliée au panneau par une paroi dorsale, la barrette étant prévue en retrait de l'arête frontale du panneau de manière à préserver, entre l'arête frontale et la paroi dorsale, une butée définissant avec la paroi dorsale et l'aile inférieure un logement apte à recevoir l'étiquette, l'aile inférieure étant au moins en partie élastiquement déformable pour autoriser l'insertion et le coincement de l'étiquette entre l'aile inférieure et la butée, l'extrémité dudit panneau formant ladite butée. La tablette selon l'invention permet ainsi de proposer une alternative aux portes-étiquettes existants, cette tablette étant fiable et simple à fabriquer.

Le panneau et la barrette sont formés d'au moins deux pièces distinctes solidarisées par des moyens de fixation, et le panneau comporte au moins une surface d'appui prévue le long de son arête frontale et apte à recevoir l'appui et la fixation de la barrette.

Dans un premier mode de réalisation, la paroi dorsale de la forme en L de la barrette est avantageusement prolongée par une aile supérieure définissant avec la paroi dorsale et l'aile inférieure une forme choisit dans le groupe comprenant un Z et un C.

Cette aile supérieure comporte de préférence une pluralité d'orifices de barrette alignés.

De manière avantageuse, la paroi dorsale comporte, dans sa partie médiane, au moins un aileron formant un angle par rapport à la paroi dorsale pour la renfoncer et la rigidifier.

La paroi dorsale comporte avantageusement une pluralité d'orifices complémentaires aptes notamment à laisser passer de la lumière.

L'aile inférieure est avantageusement sensiblement parallèle respectivement à l'aile supérieure et/ou au panneau.

La paroi dorsale forme de préférence avec au moins le panneau un angle différent de 90°.

L'une au moins des arête frontale, aile inférieure peut comporter un renfort longitudinal formé par au moins une double épaisseur respectivement de l'arête frontale, l'aile inférieure.

Le panneau comporte de préférence une pluralité d'orifices de tablette alignés.

Selon le premier mode de réalisation, l'entraxe des orifices de tablette et des orifices de barrette peut être compatible de manière à ce que, lorsque la tablette et la barrette sont solidarisées par les moyens de fixation, au moins une partie des orifices de tablette et des orifices de barrette sont en regard les uns des autres et autorisent le passage d'au moins un élément de fixation.

Selon l'un ou l'autre des modes de réalisation, la tablette peut comporter au moins une lame support s'étendant respectivement de l'aile supérieure en arrière de la paroi dorsale par rapport à l'arête frontale du panneau, la lame support formant respectivement avec l'aile supérieure un angle différent de 180°. Cette lame support permet ainsi à la tablette de remplir d'autres fonctions et notamment de servir de support à d'autres éléments tels que par exemple des moyens d'éclairage.

L'un au moins des aile inférieure, aileron, aile supérieure et lame support s'étend de préférence sur toute la longueur de la barrette.

L'invention concerne enfin un présentoir comportant au moins un support portant une pluralité de tablettes. Ce présentoir est remarquable en ce qu'il comporte au moins une tablette telle que décrite précédemment.

L'invention est décrite ci-après, à titre d'exemple non limitatif, en référence aux dessins annexés sur lesquels :
- Les figures 1A et 1B sont des vues respectivement de côté et en perspective d'un premier mode de réalisation d'une tablette apte à recevoir une barrette porte-étiquette selon l'invention ;
- La figure 2A est une vue partielle de côté d'une barrette porte-étiquette selon le premier mode de réalisation de l'invention, cette barrette porte-étiquette étant fixée sous la tablette des figures 1A et 1B ;
- La figure 2B est une vue en perspective d'une barrette porte-étiquette de la figure 2A ;
- Les figures 3A et 3B sont des vues respectivement de côté et en perspective d'un second mode de réalisation d'une tablette intégrant une barrette porte-étiquette selon l'invention.

Les figures 1A, 1B, 2A et 2B illustrent un premier mode de réalisation d'une tablette 1a selon l'invention, comportant une barrette porte-étiquette 10. Cette tablette 1a est par exemple réalisée, en tout ou partie, en aluminium, en plastique, en matériau composite ou en tout autre matériau adapté.

La tablette 1a comporte un panneau 2 destiné à porter des objets (non représentés) tels que par exemples des produits à vendre ou stockés. Ce panneau 2 comporte une pluralité d'orifices de tablette 6, visibles sur la figure 1B, dont l'entraxe est régulier, et disposés le long de ses arêtes arrière et frontale 5. L'arrête arrière du panneau 2 est prolongée par un rebord arrière 3 s'étendant longitudinalement le long du panneau 2 et sensiblement perpendiculairement au panneau 2. Ce rebord arrière 3 comporte un pli définissant deux rabats, d'orientations différentes, dont l'un est orienté vers l'extrémité libre de l'arête frontale 5. Ce pli permet de solidifier et de rigidifier le rebord arrière 3 et donc le panneau 2. Les arêtes latérales du panneau 2 sont prolongées chacune par un rebord latéral 4. Les rebords latéraux 4 sont symétriques entre eux. Dans cet exemple, les rebords latéraux 4 sont pourvus chacun de deux orifices 20. Des longerons de renfort (non représentés sur cette figure) peuvent être disposés entre les rebords latéraux 4 pour renforcer et rigidifier, par le dessous, le panneau 2. L'arête frontale 5 du panneau 2 est libre de tout rebord et, au niveau de l'arête frontale 5, la face inférieure du panneau 2, est apte à recevoir une barrette porte-étiquette telle que décrite ci-après. Pour ce faire, cette face inférieure est sensiblement plane. Dans cet exemple, l'arête frontale 5 du panneau 2 comporte un renfort longitudinal formé par un pli de l'arête frontale 5 formant un rabat replié sous le panneau 2 et visible sur les figures 1A et 2A. Ce renfort permet de solidifier cette partie de l'arête frontale destinée à servir de butée 19.

En référence aux figures 2A et 2B, la barrette porte-étiquette 10 de la tablette 1a selon l'invention a une forme en Z. La barrette porte-étiquette 10 comporte une paroi dorsale 11 s'étendant longitudinalement et destinée à recevoir l'appui du dos de l'étiquette 100 représentée schématiquement au moyen d'un rectangle hachuré sur la figure 2A. La paroi dorsale 11 comporte une pluralité d'orifices complémentaires 18 disposés en quinconce sur plusieurs rangées et dont la fonction est expliquée plus loin. Dans une variante de réalisation non représentée, ces orifices complémentaires sont alignés sur une ligne unique. Ces orifices complémentaires 18 peuvent avoir toute forme telle que par exemple circulaire, carrée, rectangulaire, oblongue ou autre. Ils peuvent également former des caractères tels que des chiffres, des lettres, des symboles ou toute combinaison.

L'arête longitudinale inférieure de la paroi dorsale 11 est prolongée par une aile inférieure 12. Cette aile inférieure 12. est sensiblement perpendiculaire à la paroi dorsale 11. L'aile inférieure 12 est destinée à recevoir l'appui de la partie inférieure de l'étiquette 100 et est réalisée, au moins pour sa jonction avec la paroi dorsale 11, dans un matériau élastiquement déformable de manière à autoriser sa déformation lors de l'insertion de l'étiquette 100 et le coincement de l'étiquette 100 avec la tablette 1. L'aile inférieure 12 comporte un renfort formé par un repli de l'aile inférieure 12 sur elle-même. Ce repli est prolongé par une aile arrière 13, adjacente à la face arrière de la paroi dorsale 11. L'aile arrière 13 est elle-même prolongée par un aileron 14 formant un angle d'environ 90° par rapport à l'aile arrière 13. Cet angle peut bien entendu être d'une valeur différente de 90°. Dans l'exemple illustré, l'aileron 14 est donc sensiblement perpendiculaire à la paroi dorsale 11. L'aile arrière 13 et l'aileron 14 permettent ainsi de renfoncer la solidité de la barrette porte-étiquette 10. Dans une variante de réalisation non représentée, l'aile inférieure est renforcée par plusieurs replis formant par exemple trois ou quatre épaisseurs.

L'arête longitudinale supérieure de la paroi dorsale 11 est prolongée, en sens opposé à l'aile inférieure 12, par une aile supérieure 15 s'étendant longitudinalement et sensiblement perpendiculaire à la paroi dorsale 11. Dans cet exemple, la face supérieure de l'aile supérieure 15 est sensiblement plane afin de pouvoir être plaquée contre la face inférieure du panneau 2 auquel elle est solidarisée par des moyens de fixation, tels que par exemple des points de soudure, un cordon de soudure, un collage, un vissage, un clipage ou tout autre moyen adapté. Dans le cas du clipage, les surfaces inférieure du panneau 2 et supérieure de l'aile supérieure 15 peuvent être pourvues de formes d'emboîtement complémentaires.

L'aile supérieure 15 comporte une pluralité d'orifices de barrettes 16, visibles sur la figure 2B, dont l'entraxe est régulier et sensiblement similaire à celui des orifices de tablette 6. Lorsque la barrette porte-étiquette 10 est solidarisée sous le panneau 2, comme illustré par la figure 2A, la paroi dorsale 11 est sensiblement perpendiculaire au panneau 2. L'aile inférieure 12 définit, avec l'extrémité du panneau 2, un logement apte à recevoir l'étiquette 100. L'extrémité du panneau 2 forme alors une butée 19 pour servir d'appui à la partie haute de l'étiquette 100. Pour loger des étiquettes 100 électroniques standard, ce logement est par exemple d'une hauteur d'environ 37 mm. Cette dimension peut bien entendu être adaptée, notamment pour recevoir un ou plusieurs écrans LCD et/ou tout autre étiquette et/ou tout autre élément d'information et/ou de décor. Les écrans de type LCD permettent notamment de faire défiler des messages d'information ou des rubans publicitaires sur toute la largeur de la tablette 1a. De plus le dimensionnement des écrans LCD est moins contraignant que celui des étiquettes électroniques. Les orifices de tablette 6 sont de préférence disposés en regard des orifices de barrette 16 ce qui permet de fixer des éléments annexes, passés au travers de ces deux types d'orifices, par exemple des éléments de signalisation d'une promotion ou tout autre élément.

L'aile supérieure 15 est prolongée par une lame support 17, visible sur la figure 2B, formant avec l'aile supérieure 15 un angle différent de 180°, par exemple de 95°, permettant de renforcer et de rigidifier la tablette 1a. De plus, cette aile supérieure 15 peut servir de support et confère une fonction supplémentaire au porte-étiquette 1. On peut par exemple fixer à la lame support 17 des moyens d'éclairage pour éclairer sous la tablette 1 ou pour faire un éclairage de façade traversant les orifices complémentaires 18 prévus sur la paroi dorsale 11 et aptes à être traversés par la lumière. Ces moyens d'éclairage peuvent par exemple comporter des ampoules de type LED. On peut également fixer à l'aile supérieure 15 une antenne RFID ou tout autre élément adapté.

Dans ce premier mode de réalisation, les aile inférieure 12, aile arrière 13, aileron 14, aile supérieure 15 et lame support 17 s'étendent sur toute la longueur de la barrette porte-étiquette 10 qui correspond à la longueur de la tablette 1a. Ces éléments peuvent bien entendu être prévus sur des longueurs inférieures et/ou être discontinus et formés de tronçons interrompus le long du panneau 2. Ces éléments peuvent également comporter des évidements permettant d'alléger la barrette porte-étiquette 10.

De même, dans le premier mode de réalisation, l'aile inférieure 12 et l'aile supérieure 15 sont sensiblement parallèles entre elles et sensiblement perpendiculaires à la paroi dorsale 11. Dans une variante de réalisation non représentée, l'aile inférieure 12 et l'aile supérieure 15 sont sensiblement parallèles entre elles mais forment avec la paroi dorsale 11 un angle différent de 90°. Cette configuration permet d'avoir une paroi dorsale 11 inclinée par rapport à la tablette la et donc de présenter des étiquettes 100 électroniques de manière inclinée pour faciliter la lecture des informations qu'elles comportent. Cette configuration permet également d'utiliser des tablettes la dont le panneau 2 est incliné par rapport à l'horizontale.

Selon une variante de réalisation non représentée de l'invention, la barrette porte-étiquette a une forme en C, l'aile supérieure étant sensiblement perpendiculaire à la paroi dorsale et orientée dans le même sens que l'aile inférieure par rapport à la paroi dorsale. Dans cette configuration, l'aile supérieure peut alors servir de butée à l'étiquette et/ou de renfort à l'arête frontale du panneau.

Les figures 3A et 3B représentent un second mode de réalisation d'une tablette 1b selon l'invention par exemple réalisée, en tout ou partie, en aluminium, en plastique ou en tout autre matériau adapté. La tablette 1b comporte un panneau 2 sensiblement similaire à celui des figures 1A et 1B. Il s'en différencie par le fait qu'il intègre directement une barrette porte-étiquette 10 sensiblement similaire à celle des figures 2A et 2B. La tablette 1b est donc formée d'une pièce unique renforçant sa fiabilité et sa facilité d'utilisation.

Le panneau 2 comporte une pluralité d'orifices de tablette 6, visibles sur la figure 3B, dont l'entraxe est régulier et disposés le long de ses arêtes arrière et frontale 5. L'arrête arrière du panneau 2 est prolongée par un rebord arrière 3 s'étendant longitudinalement le long du panneau 2 et sensiblement perpendiculairement au panneau 2. Ce rebord arrière 3 comporte un pli définissant deux rabats, d'orientations différentes, dont l'un est orienté vers l'arête frontale 5. Ce pli permet de solidifier et de rigidifier le rebord arrière 3 et donc le panneau 2. Les arêtes latérales du panneau 2 sont prolongées chacune par un rebord latéral 4. Les rebords latéraux 4 sont symétriques entre eux. Des longerons de renfort 19 sont disposés entre les rebords latéraux 4 pour renforcer et rigidifier, par le dessous, le panneau 2. L'arête frontale 5 du panneau 2 est libre de tout rebord.

En référence aux figures 3A et 3B, la barrette porte-étiquette 10 de la tablette 1b selon l'invention a une forme en L. La barrette porte-étiquette 10 comporte une paroi dorsale 11 s'étendant longitudinalement et perpendiculairement sous le panneau 2. La paroi dorsale 11 est destinée à recevoir l'appui du dos de l'étiquette (non représentée sur ces figures). La paroi dorsale 11 comporte une pluralité d'orifices complémentaires 18 disposés en quinconce sur plusieurs rangées, ces orifices complémentaires 18 pouvant être alignés sur une ligne unique et avoir toute forme telle que par exemple circulaire, carrée, rectangulaire, oblongue, et former des chiffres, des lettres ou tout symbole.

L'arête longitudinale inférieure de la paroi dorsale 11 est prolongée par une aile inférieure 12. Cette aile inférieure 12 est sensiblement parallèle à la butée 21 formée par l'extrémité du panneau 2. L'aile inférieure 12 est destinée à recevoir l'appui de la partie inférieure de l'étiquette et est réalisée, au moins pour sa jonction avec la paroi dorsale 11, dans un matériau élastiquement déformable autorisant sa déformation lors de l'insertion de l'étiquette et le coincement de l'étiquette avec le panneau 2. La barrette porte-étiquette 10 est prévue sous le panneau 2, en retrait de l'arête frontale 5, de manière à former la butée 21. Cette butée 21 définit, avec l'aile inférieure 12 et la paroi dorsale 11, un logement apte à recevoir l'étiquette. La tablette 1b comporte, en arrière de la paroi dorsale 11 par rapport à l'arête frontale 5, une lame support 17 sensiblement similaire à celle du mode de réalisation précédent, permettant de renforcer et de rigidifier la tablette 1b et de servir de support par exemple à des moyens d'éclairage dont la lumière peut traverser les orifices complémentaires 18. La paroi dorsale 11 comporte de plus un aileron 14 sensiblement similaire à celui du mode de réalisation précédent, s'étendant perpendiculairement à la paroi dorsale 11 et renfonçant la solidité et la rigidité de la paroi dorsale 11.

Comme dans ce second mode de réalisation, la paroi dorsale 11 peut être dimensionnée pour accepter des écrans de type LCD.

Dans d'autres variantes de réalisation non représentées, les tablettes 1a, 1b peuvent être disposées inclinées et non horizontales.

Il est bien entendu que les exemples décrits ne sont que des illustrations particulières et en aucun cas limitatives des domaines d'application de l'invention. L'Homme de l'art pourra apporter des aménagements de taille, de forme et de matériau à l'exemple de réalisation particulier sans pour autant sortir du cadre de la présente invention telle que définie par les revendications ci-jointes.

## Revendications

1. Tablette (1a, 1b) comportant au moins un panneau (2) et une barrette (10) porte-étiquette notamment pour recevoir une étiquette (100) électronique, où ladite barrette (10) comporte une forme en L pourvue d'une aile inférieure (12) reliée au panneau (2) par une paroi dorsale (11), ladite barrette (10) étant prévue en retrait de l'arête frontale (5) dudit panneau (2) de manière à préserver, entre ladite arête frontale (5) et ladite paroi dorsale (11), une butée (21) définissant avec ladite paroi dorsale (11) et ladite aile inférieure (12) un logement apte à recevoir ladite étiquette (100),
l'extrémité dudit panneau (2) formant ladite butée (21) pour servir d'appui à la partie haute de ladite étiquette (100), **caractérisée en ce que** ladite aile inférieure (12) est au moins en partie élastiquement déformable pour autoriser l'insertion et le coincement de ladite étiquette (100) entre ladite aile inférieure (12) et ladite butée (21), ledit panneau (2) et ladite barrettes(10) sont formés d'au moins deux pièces distinctes solidarisées par des moyens de fixation, et ledit panneau (2) comporte au moins une surface d'appui prévue le long de son arête frontale (5) et apte à recevoir l'appui et la fixation de ladite barrette (10).

2. Tablette (la) selon la revendication précédente, **caractérisée en ce que** ladite paroi dorsale (11) de ladite forme en L de ladite barrette (10) est prolongée par une aile supérieure (15) définissant avec ladite paroi dorsale (11) et ladite aile inférieure (12) une forme choisit dans le groupe comprenant un Z et un C.

3. Tablette (1a) selon la revendication précédente, **caractérisée en ce que** ladite aile supérieure (15) comporte une pluralité d'orifices de barrette (16) alignés.

4. Tablette (1a, 1b) selon l'une quelconque des revendications précédentes, **caractérisée en ce que** ladite paroi dorsale (11) comporte, dans sa partie médiane, au moins un aileron (14) formant un angle par rapport à ladite paroi dorsale (11) pour la renfoncer et la rigidifier.

5. Tablette (1a, 1b) selon l'une quelconque des revendications précédentes, **caractérisée en ce que** ladite paroi dorsale (11) comporte une pluralité d'orifices complémentaires (18) aptes notamment à laisser passer de la lumière.

6. Tablette (1a, 1b) selon l'une quelconque des revendications précédentes, **caractérisée en ce que** ladite aile inférieure (12) est sensiblement parallèle respectivement à ladite aile supérieure (15) et/ou audit panneau (2).

7. Tablette (1a, 1b) selon l'une quelconque des revendications précédentes, **caractérisée en ce que** ladite paroi dorsale (11) forme avec au moins ledit panneau (2) un angle différent de 90°.

8. Tablette (1a, 1b) selon l'une quelconque des revendications précédentes, **caractérisée en ce que** l'une au moins desdites arête frontale (5), aile inférieure (12) comporte un renfort longitudinal formé par au moins une double épaisseur respectivement de ladite arête frontale (5), ladite aile inférieure (12).

9. Tablette (1a, 1b) selon l'une quelconque des revendications précédentes, **caractérisée en ce que** ledit panneau (2) comporte une pluralité d'orifices de tablette (6) alignés.

10. Tablette (1a) selon les revendications 3 et 9, **caractérisée en ce que** l'entraxe desdits orifices de tablette (6) et desdits orifices de barrette (16) est compatible de manière à ce que, lorsque ladite tablette (1a) et ladite barrette (10) sont solidarisées par lesdits moyens de fixation, au moins une partie desdits orifices de tablette (6) et desdits orifices de barrette (16) sont en regard les uns des autres et autorisent le passage d'au moins un élément de fixation.

11. Tablette (1a, 1b) selon la revendication 2, **caractérisée en ce qu'**elle comporte au moins une lame support (17) s'étendant respectivement de ladite aile supérieure (15) en arrière de ladite paroi dorsale (11) par rapport à ladite arête frontale (5) dudit panneau (2), ladite lame support (17) formant respectivement avec ladite aile supérieure (15) un angle différent de 180°.

12. Tablette (1a, 1b) selon l'une quelconque des revendications précédentes, **caractérisée en ce que** l'un au moins desdits aile inférieure (12), aileron (14), aile supérieure (15) et lame support (17) s'étend sur toute la longueur de ladite barrette (10).

13. Présentoir comportant au moins un support portant une pluralité de tablettes, **caractérisé en ce qu'**il comporte au moins une tablette (1a, 1b) selon l'une quelconque des revendications précédentes.

## Patentansprüche

1. Ablageplatte (1a, 1 b) mit wenigstens einem Brett (2) und einer Etikettenschiene (10), insbesondere zur Aufnahme eines elektronischen Etiketts (100), wobei die Schiene (10) die Form eines L hat mit einem durch eine Rückwand (11) mit dem Brett (2) verbundenen unteren Schenkel (12), wobei die Schiene (10) von der Stirnkante (5) des Bretts (2) derart zurückversetzt angeordnet ist, dass zwischen der Stirnkante (5) und der Rückwand (11) ein Anschlag (21) bestehen bleibt, der mit der Rückwand (11) und dem unteren Schenkel (12) eine Aufnahme bildet, die das Etikett (100) aufzunehmen vermag, wobei das Ende des Bretts (2) den Anschlag (21) bildet, um dem oberen Teil des Etiketts (100) als Halt zu dienen,
**dadurch gekennzeichnet, dass** der untere Schenkel (12) wenigstens zum Teil elastisch verformbar ist, um das Einführen und Festklemmen des Etiketts (100) zwischen dem unteren Schenkel (12) und dem Anschlag (21) zu ermöglichen, das Brett (2) und die Schiene (10) von wenigstens zwei voneinander unabhängigen Teilen gebildet sind, die durch Befestigungsmittel miteinander verbunden sind, und das Brett (2) wenigstens eine entlang seiner Stirnkante (5) vorgesehene Anlagefläche aufweist, die die Lagerung und Befestigung der Schiene (10) aufzunehmen vermag.

2. Ablageplatte (1 a) nach dem vorhergehenden Anspruch,
**dadurch gekennzeichnet, dass** die Rückwand (11) der L-förmigen Schiene (10) durch einen oberen Schenkel (15) verlängert ist, der mit der Rückwand (11) und dem unteren Schenkel (12) eine Form bildet, die aus einer ein Z und ein C aufweisenden Gruppe gewählt ist.

3. Ablageplatte (1 a) nach dem vorhergehenden Anspruch,
**dadurch gekennzeichnet, dass** der obere Schenkel (15) eine Vielzahl fluchtend angeordneter Schienenlöcher (16) umfasst.

4. Ablageplatte (1a, 1 b) nach einem der vorhergehenden Ansprüche,
**dadurch gekennzeichnet, dass** die Rückwand (11) in ihrem Mittelteil wenigstens einen Flügel (14) aufweist, der bezüglich der Rückwand (11) zu deren Verstärkung und Versteifung einen Winkel bildet.

5. Ablageplatte (1a, 1 b) nach einem der vorhergehenden Ansprüche,
**dadurch gekennzeichnet, dass** die Rückwand (11) eine Vielzahl komplementärer Löcher (18) aufweist, die insbesondere Licht passieren lassen.

6. Ablageplatte (1a, 1 b) nach einem der vorhergehenden Ansprüche,
**dadurch gekennzeichnet, dass** der untere Schenkel (12) zum oberen Schenkel (15) und/oder zum Brett (2) im Wesentlichen parallel ist.

7. Ablageplatte (1a, 1 b) nach einem der vorhergehenden Ansprüche,
**dadurch gekennzeichnet, dass** die Rückwand (11) wenigstens mit dem Brett (2) einen Winkel ungleich 90° bildet.

8. Ablageplatte (1a, 1 b) nach einem der vorhergehenden Ansprüche,
**dadurch gekennzeichnet, dass** zumindest die Stirnkante (5) und/oder der untere Schenkel (12) eine Längsverstärkung aufweist, die durch wenigstens eine doppelte Dicke der Stirnkante (5) bzw. des unteren Schenkels (12) gebildet ist.

9. Ablageplatte (1a, 1 b) nach einem der vorhergehenden Ansprüche,
**dadurch gekennzeichnet, dass** das Brett (2) eine Vielzahl fluchtend angeordneter Fachbodenlöcher (6) aufweist.

10. Ablageplatte (1a, 1 b) nach Anspruch 3 und 9,
**dadurch gekennzeichnet, dass** der Achsabstand der Fachbodenlöcher (6) und der Schienenlöcher (16) derart kompatibel ist, dass wenigstens ein Teil der Fachbodenlöcher (6) und der Schienenlöcher (16) einander gegenüberliegen, wenn der Fachboden (1a) und die Schiene (10) durch die Befestigungsmittel miteinander verbunden sind, und das Hindurchführen wenigstens eines Befestigungselements erlauben.

11. Ablageplatte (1a, 1 b) nach Anspruch 2,
**dadurch gekennzeichnet, dass** er wenigstens eine Stützzunge (17) aufweist, die sich jeweils vom oberen Schenkel (15) aus bezüglich der Stirnkante (5) des Bretts (2) hinter der Rückwand (11) erstreckt, wobei die Stützzunge (17) jeweils mit dem oberen Schenkel (15) einen Winkel ungleich 180° bildet.

12. Ablageplatte (1a, 1 b) nach einem der vorhergehenden Ansprüche,
**dadurch gekennzeichnet, dass** sich von dem unteren Schenkel (12), dem Flügel (14), dem oberen Schenkel (15) und der Stützzunge (17) wenigstens eines über die gesamte Länge der Schiene (10) erstreckt.

13. Verkaufsstander mit wenigstens einem Träger, der eine Vielzahl von Fachböden trägt,
**dadurch gekennzeichnet, dass** er wenigstens einen Fachboden (1a, 1 b) nach einem der vorhergehenden Ansprüche umfasst.

## Claims

1. Shelf (1 a, 1 b) comprising at least one panel (2) and one label-holder bar (10) in particular for receiving an electronic label (100), where said bar (10) has an L-shape provided with a lower flange (12) which is connected to the panel (2) by a rear wall (11), said bar (10) being provided set back from the front edge (5) of said panel (2) so as to keep, between said front edge (5) and said rear wall (11), a stop (21) defining with said rear wall (11) and said lower flange (12) a housing which is capable of receiving said label (100), the end of said panel (2) forming said stop (21) in order to bear the upper portion of said label (100), **characterised in that** said lower flange (12) is resiliently deformable at least in part in order to allow the insertion and the wedging of said label (100) between said lower flange (12) and said stop (21), said panel (2) and said bar (10) are formed from at least two separate pieces which are joined together by fixing members, and said panel (2) comprises at least one bearing surface which is provided along the front edge (5) thereof and is capable of receiving the bearing and the fixing of said bar (10).

2. Shelf (1 a) according to the preceding claim, **characterised in that** said rear wall (11) of said L-shape of said bar (10) is extended by an upper flange (15) defining with said rear wall (11) and said lower flange (12) a shape selected from the group comprising a Z and a C.

3. Shelf (1 a) according to the preceding claim, **characterised in that** said upper flange (15) comprises a plurality of aligned bar holes (16).

4. Shelf (1 a, 1 b) according to any of the preceding claims, **characterised in that** said rear wall (11) comprises, in the middle portion thereof, at least one rib (14) forming an angle with respect to said rear wall (11) in order to reinforce it and make it rigid.

5. Shelf (1 a, 1 b) according to any of the preceding claims, **characterised in that** said rear wall (11) comprises a plurality of complementary holes (18) which are capable in particular of letting some light pass through.

6. Shelf (1 a, 1 b) according to any of the preceding claims, **characterised in that** said lower flange (12) is substantially parallel to said upper flange (15) and/or to said panel (2) respectively.

7. Shelf (1 a, 1 b) according to any of the preceding claims, **characterised in that** said rear wall (11) forms an angle other than 90° with at least said panel (2).

8. Shelf (1 a, 1 b) according to any of the preceding claims, **characterised in that** at least one of said front edge (5), said lower flange (12) comprises a longitudinal reinforcement formed by at least a double thickness of said front edge (5), said lower flange (12) respectively.

9. Shelf (1 a, 1 b) according to any of the preceding claims, **characterised in that** said panel (2) comprises a plurality of aligned shelf holes (6).

10. Shelf (1 a) according to claims 3 and 9, **characterised in that** the centre-to-centre spacing of said shelf holes (6) and said bar holes (16) is compatible in such a way that, when said shelf (1 a) and said bar (10) are joined together by said fixing members, at least some of said shelf holes (6) and said bar holes (16) face one another and allow at least one fixing element to pass therethrough.

11. Shelf (1 a, 1 b) according to claim 2, **characterised in that** it comprises at least one support blade (17) extending respectively from said upper flange (15) behind said rear wall (11) with respect to said front edge (5) of said panel (2), said support blade (17) forming an angle other than 180° with said upper flange (15) respectively.

12. Shelf (1 a, 1 b) according to any of the preceding claims, **characterised in that** at least one of said lower flange (12), said rib (14), said upper flange (15) and said support blade (17) extends over the entire length of said bar (10).

13. Display comprising at least one support supporting a plurality of shelves, **characterised in that** it comprises at least one shelf (1 a, 1 b) according to any of the preceding claims.
